# EUROPÄISCHE PATENTSCHRIFT

(11) **EP 4 292 946 B1**
(45) Veröffentlichungstag und Bekanntmachung des Hinweises auf die Patenterteilung: **27.05.2026**
(21) Anmeldenummer: 23162548.4
(22) Anmeldetag: 17.03.2023
(51) Int. Cl.: B65B 25/00, B65B 35/00, B65G 43/08, B65B 35/36, B65B 35/44, B65B 35/46, B65B 57/14, B65B 59/00, B65B 59/02, B65B 11/28

(54) **VERFAHREN, VORRICHTUNG UND SYSTEM ZUR ZUFÜHRUNG UND ÜBERGABE KLEINSTÜCKIGER PRODUKTE**
METHOD, DEVICE AND SYSTEM FOR FEEDING AND TRANSFERRING SMALL-PIECE PRODUCTS
PROCÉDÉ, DISPOSITIF ET SYSTÈME D'ALIMENTATION ET DE TRANSFERT DE PRODUITS EN PETITS MORCEAUX

(30) Priorität: 15.06.2022 DE 102022115041
(43) Veröffentlichungstag der Anmeldung: 20.12.2023
(73) Patentinhaber: Theegarten-Pactec GmbH & Co. KG, 01237 Dresden (DE)
(72) Erfinder: Ehlert, Sebastian, 01237 Dresden (DE); Oehlert, Volker, 01809 Dohna/Röhrsdorf (DE); Dietrich, Mike, 01187 Dresden (DE); Spörke, Tobias, 01187 Dresden (DE)
(74) Vertreter: Grünecker Patent- und Rechtsanwälte PartG mbB

(56) Entgegenhaltungen:
- EP-A2- 3 378 575
- WO-A1-2016/054561
- US-A1- 2012 211 329

## Beschreibung

Die vorliegende Erfindung betrifft eine Vorrichtung und ein Verfahren zur Zuführung und Übergabe kleinstückiger Produkte an eine nachgelagerte Einrichtung, insbesondere an eine Verpackungseinrichtung, sowie ein System zur Zuführung, Übergabe und Verarbeitung, insbesondere Verpackung, kleinstückiger Produkte.

Als Stand der Technik offenbart EP 3 378 575 A2 eine Transportanordnung und eine Leergutan-Die EP 3 378 575 A2 offenbart die nicht optionalen Merkmale der Oberbegriffe der Ansprüche 1 und 10.

Des Weiteren wird in WO 2016/054561 A1 ein Schlauchbeutelverpackungssystem offenbart.

Kleinstückige Produkte im Sinne der vorliegenden Erfindung sind beispielsweise Produkte aus dem Lebensmittelsektor, wie Brühwürfel und -tabletten, Süßwaren, wie z.B. Hart- oder Weichkaramellen, Pralinen, Schokoladenstücke oder dergleichen, aber auch Spülmaschinen- oder Waschmitteltabs.

Für gewöhnlich werden diese Produkte in einem Falt- oder Dreheinschlag in ein Packmittel verpackt. Um eine hohe Ausbringung bei der Verpackung zu erreichen, werden die Produkte in einer Verarbeitungseinrichtung, wie einer Verpackungseinrichtung, einzeln gegriffen und über getaktete oder kontinuierlich drehende Köpfe (auch Rotationskopf oder Arbeitskopf bezeichnet) oder translatorisch bewegte Elemente transportiert und verarbeitet. Die einzelnen den jeweiligen Stationen zugeordneten Produkte werden hierbei entlang einer Bewegungsbahn geführt. Während dieser Bewegung erfolgt die Zuordnung eines Packmittelabschnitts sowie die Einwirkung von Verarbeitungsorganen, um einen Falt- oder Dreheinschlag zu erzeugen.

Die Produktzuführung in die Verpackungs- und Verarbeitungseinrichtung (im nachfolgenden vereinfacht als Verpackungssystem bezeichnet) erfolgt im Allgemeinen über Bandzuführungen oder Vereinzelungsteller. In diesen Zuführsystemen liegen die Produkte auf einer Produktfläche (z.B. dem Produktboden) auf einem Förderorgan des Zuführsystems. Die einzelnen Produkte werden in stetiger Folge durch das nachfolgende Verpackungssystem gegriffen, während sie noch auf dem Zuführsystem liegen und anschließend wegtransportiert.

Zur Gewährleistung einer hohen Verpackungsqualität müssen die durch das Verpackungssystem aufzunehmenden Produkte exakt in ihrer Lage positioniert werden. Bekannt sind hierzu Systeme, die die Produkte über die Breite des Produktes (d.h., senkrecht zur Förder-/Bewegungsrichtung und parallel zur Auflagefläche der Produkte) seitlich ausrichten. Dies wird herkömmlicherweise mittels feststehender Seitenführungen oder symmetrisch schließender Aufnahmegreifer des Verpackungssystems erreicht. Zudem ist eine Ausrichtung über die Länge der Produkte (d.h., in Förder-/Bewegungsrichtung der Produkte) erforderlich. Dies erfolgt bekanntermaßen im Falle eines Vereinzelungstellers durch feststehende Seitenführungen oder durch eine Lagesteuerung von Produkt-Transportbändern, wie in der DE 197 15 949 A1 beschrieben. Hierdurch werden die Produkte in eine Übergabeposition für die Übergabe an das Verpackungssystem gebracht.

Hinsichtlich der Produkthöhe bestimmt bislang das unter dem Produkt liegende Zuführsystem einseitig die Übergabeposition der Produkte.

Die bisherigen Lösungen zur Produktpositionierung, bzw. Übergabepositionierung, sind folglich hinsichtlich der Produkthöhe eingeschränkt. Auftretende Produkttoleranzen wirken sich durch das untenliegende Zuführsystem einseitig in Form einer Verschiebung der Produktlage (des Produktmittelpunkts bzw. der Produktoberseite) im nachfolgenden Verpackungssystem aus. Dies hat zur Folge, dass die Produkte bei veränderlichen Produkttoleranzen oder chargenabhängigen Höhenveränderungen nicht in der optimalen Übergabeposition für das Verpackungssystem positioniert sind. Dies ist jedoch eine Grundvoraussetzung, insbesondere zur Herstellung eines qualitativ hochwertigen Falteinschlags.

Beispielsweise werden die Produkte, wenn sie mit Aufnahmegreifern des Verpackungssystems gegriffen werden, die über die Produktbreite schließen, aufgrund der abweichenden Produkthöhe nicht optimal in den Aufnahmegreifern positioniert. Das heißt, eine Ist-Positionierung der Produktmittelachse entlang der Höhenrichtung weicht von einer optimalen Soll-Positionierung ab. Dies wirkt sich nachteilig auf den gesamten nachfolgenden Verpackungsvorgang aus und kann zu einer minderwertigen Erscheinung der Verpackung bis hin zu verschobenen oder unvollständigen Siegelnähten führen, wodurch die Verpackungsqualität sinkt.

Bekannte Zuführsysteme können allenfalls durch eine manuelle Höhenverstellung in optimaler Lage positioniert werden. Hierzu muss jedoch der gesamte Zuführungs- Übergabe- und Verpackungsvorgang unterbrochen werden. Daher ist eine Reaktion auf Produkttoleranzen innerhalb einer Produktcharge aus wirtschaftlicher Sicht nicht möglich, wodurch unterschiedliche Produkthöhen während des Verarbeitungsprozesses nicht kompensiert werden können.

Abgesehen von einer mangelhaften Positionierung der Produktmittelachse entlang der Höhenrichtung können veränderliche Produktabmessungen in der Breiten- und/oder Längenrichtung der Produkte ebenfalls eine ungünstige Positionierung der Produkte während ihrer Aufnahme zur Folge haben. So werden beispielsweise Produkte, die hinsichtlich ihrer Breitenrichtung verkürzt sind, zu einem späteren Zeitpunkt durch die Greifer einer nachgelagerten Einrichtung aufgenommen, da diese einen längeren Zeitraum zum Anfahren der Haltebackenpaare benötigen, um das Produkt über seine Breite zu greifen.

Insgesamt wirkt sich eine von einer optimalen Soll-Positionierung abweichende Positionierung der Produkte während der Übergabe nachteilig auf den gesamten nachfolgenden Verpackungsvorgang aus, wie oben erläutert.

Der vorliegenden Erfindung liegt daher die Aufgabe zugrunde, ein Verfahren und ein System zur Zuführung und Übergabe kleinstückiger Produkte an eine nachgelagerte Einrichtung, insbesondere an eine Verpackungseinrichtung, und zur Verarbeitung, insbesondere Verpackung, der Produkte mit der nachgelagerten Einrichtung bereitzustellen, um die Verpackungsqualität bei veränderlichen Produktabmessungen (Toleranzen) zu steigern.

Diese Aufgabe wird erfindungsgemäß durch die Merkmale der Hauptansprüche gelöst. Bevorzugte Ausgestaltungen der Erfindung sind Gegenstand der Unteransprüche.

Erfindungsgemäß werden die Produkte auf einer Förderbahn zu einer Übergabeposition gefördert, an welcher die Produkte an eine nachgelagerte Einrichtung übergeben werden. Dabei, d.h. während der Förderung der Produkte zur Übergabeposition, wird eine Abmessung (d.h., eine Höhe, Breite und/oder Länge) jedes Produktes mittels einer Erfassungseinrichtung erfasst und die Übergabeposition des Produktes und/oder die nachgelagerte Einrichtung mittels einer Einstelleinrichtung basierend auf der erfassten Abmessung des Produktes eingestellt.

Durch die Erfassung der Abmessung jedes Produktes können Abweichungen, beispielsweise der Produkthöhe, für jedes Produkt erfasst werden. Basierend auf dieser für jedes Produkt erfassten Abmessung wird die Übergabeposition des Produktes eingestellt. Dadurch kann eine optimale Übergabepositionierung, d.h. beispielsweise eine optimale Ausrichtung der Produkthöhenlage, individuell für jedes Produkt auf die jeweilige Abweichung der Produktabmessung abgestimmt und gewährleistet werden.

Somit können die Produkte mit individuell angepasster Übergabepositionierung beispielsweise in einem Haltebackenpaar einer nachgelagerten Verpackungseinrichtung angeordnet und gegriffen werden.

Alternativ oder zusätzlich kann basierend auf der für jedes Produkt erfassten Abmessung die nachgelagerte Einrichtung individuell für jedes Produkt auf die jeweilige Abweichung der Produktabmessung abgestimmt werden. Beispielsweise können Abstände von Verpackungsmittel-Faltorganen einer nachgelagerten Verpackungseinrichtung basierend auf der gemessenen Abmessung geändert werden. Ferner kann die Lage und/oder der Greifzeitpunkt von Greiforganen der nachgelagerten Einrichtung basierend auf der gemessenen Abmessung geändert werden.

Dadurch wird gemäß vorliegender Erfindung eine adaptive Produktlage in einem Verarbeitungsprozess bei auftretenden Produkthöhentoleranzen realisiert.

Die Einstellung der Übergabeposition des Produktes kann dabei durch die vorgelagerte Einrichtung und/oder oder die nachgelagerte Einrichtung erfolgen.

Bezüglich der vorgelagerten Einrichtung wird die Übergabeposition vorzugsweise zumindest teilweise durch Einstellen der Lage, insbesondere Höhenlage, der Förderbahn eingestellt, insbesondere im Wesentlichen senkrecht zur Förderbahn. Dadurch kann jedes Produkt durch Anheben oder Absenken der Förderbahn in seine Soll-Übergabeposition verschoben werden. Die Übergabeposition stellt sozusagen den Zielpunkt der Förderbahn dar. Die Einstellung der Übergabeposition basiert auf einer erfassten Abmessung jedes Produktes senkrecht zur Förderbahn, d.h. relativ zur Förderbahn. Eine Veränderung der Förderbahn hat daher keinen Einfluss auf die Abmessung jedes Produktes senkrecht zur Förderbahn. Vorzugsweise werden alle Produkte auf derselben Förderbahn gefördert und die Förderbahn zur Einstellung der Übergabeposition für jedes einzelne Produkt gesondert eingestellt bzw. verändert.

Erfindungsgemäß umfasst die nachgelagerte Einrichtung eine Transporteinrichtung mit mindestens einem Transportorgan, welches ein Greifer, Vakuumsauger und/oder Haltebackenpaar ist, welches die Produkte an der Übergabeposition in einer Greifposition greift und an einem Rotationskopf angeordnet ist. Vorzugsweise wird die Übergabeposition und/oder die nachgelagerte Einrichtung zumindest teilweise durch Einstellen der Greifposition des Transportorgans eingestellt, wobei die Übergabeposition vorzugsweise im Wesentlichen senkrecht zur Förderbahn eingestellt wird. Durch diese bevorzugte Ausführung wird die Einstellung der Übergabeposition des Produktes und/oder der nachgelagerten Einrichtung teilweise oder vollständig durch die nachgelagerte Einrichtung bewirkt. Beispielsweise kann das Transportorgan radial zur Achse des Rotationskopfes verstellt werden, um die Produkte zum Zeitpunkt der Entnahme von der Förderbahn in optimaler Lage bezüglich und innerhalb des Transportorgans aufzunehmen.

Durch Einstellung der Übergabeposition ausschließlich mittels der vorgelagerten Einrichtung oder ausschließlich mittels der nachgelagerten Einrichtung kann die Anzahl der dazu notwendigen Aktoren oder Stellglieder verringert werden und der Aufwand zur Regelung der Einstellung der Übergabeposition reduziert werden. Eine Einstellung der Übergabeposition durch Zusammenwirken der vorgelagerten und der nachgelagerten Einrichtung verkürzt dagegen die Stellwege der einzelnen Aktoren oder Stellglieder. Dies kann eine besonders reaktionsschnelle Einstellung der Übergabeposition ermöglichen, vor allem im Hinblick auf einen hohen Produktdurchsatz und den damit einhergehenden verkürzten Zeitspannen, innerhalb derer eine Einstellung der Übergabeposition erfolgen kann.

Weiter vorzugsweise werden die Produkte auf einer Auflagefläche mittels eines Förderorgans, vorzugsweise eines linearen Förderorgans, insbesondere eines Förderbands oder Vakuum-Förderbands, oder eines Dreh- und/oder Vereinzelungstellers, zu der Übergabeposition gefördert, vorzugsweise kontinuierlich und/oder unter Bildung eines Produktstaus, wobei die Auflagefläche vorzugsweise die Förderbahn des jeweiligen Produktes bildet. Die Bildung eines Produktstaus vereinfacht die Nachverfolgbarkeit der individuellen Produktposition auf dem Weg zur Übergabe an die nachgelagerte Einrichtung. Da die Erfassung der Abmessung jedes Produkts während der Förderung der Produkte zu der Übergabeposition erfolgt, muss vorzugsweise der Zeitpunkt berechnet werden, zu welchem das jeweilige Produkt an die nachgelagerte Einrichtung übergeben wird, um die Einstellung der Übergabeposition individuell auf jedes Produkt abgestimmt vorzunehmen. Eine Segmentierung in einem Vereinzelungsteller bzw. eine Förderung auf einem linearen Fördererorgan, deren Auflagefläche die Förderbahn des jeweiligen Produktes definieren, erleichtert die dafür notwendige Nachverfolgbarkeit.

Bevorzugt wird als Abmessung des Produktes eine Abmessung jedes Produktes senkrecht zur Förderbahn (FB) des Produktes, insbesondere eine Höhe, vorzugsweise einer Oberkante, Oberseite und/oder Oberfläche, des Produktes mittels der Erfassungseinrichtung, insbesondere eines Sensors, vorzugsweise eines Höhensensors, insbesondere bezüglich der Förderbahn, erfasst. Dies erlaubt eine Erfassung der Produktabmessung mit einfachen Mitteln, beispielsweise durch Anbringung eines Höhensensors über der Förderbahn. Vorzugsweise erstreckt sich zumindest ein Abschnitt der Förderbahn, in welchem die Abmessung des Produktes erfasst wird, in einer Ebene, bevorzugt in einer horizontalen Ebene.

Zur Einstellung der Übergabeposition jedes Produktes und/oder der nachgelagerten Einrichtung wird vorzugsweise ein Korrektursignal basierend auf der erfassten Abmessung des Produktes, insbesondere einer Differenz zwischen der erfassten Abmessung und einer Soll-Abmessung des Produktes, berechnet und die Einstelleinrichtung, insbesondere ein Aktor, vorzugsweise ein Servoantrieb und/oder Piezoelement, zur Einstellung der Übergabeposition und/oder der nachgelagerten Einrichtung basierend auf dem Korrektursignal angesteuert.

Weiter bevorzugt wird die Übergabeposition jedes Produktes in Bezug auf eine Soll-Übergabeposition eines, insbesondere geometrischen, Mittelpunktes, einer, insbesondere geometrischen, Mittelachse, einer Oberkante und/oder Oberseite des Produktes eingestellt. Werden die Produkte von der nachgelagerten Einrichtung beispielsweise mit Greifern oder Haltebackenpaaren aufgenommen, so ist es vorteilhaft, insbesondere die Lage der Mittelachse der Produkte (in der Breitenrichtung gesehen) mit der Einstellung der Übergabeposition zu korrigieren, um eine asymmetrische Lage der Produkte in den Greifern oder Haltebackenpaaren zu vermeiden. Damit kann gewährleistet werden, dass nachfolgende Schwenk- und/oder Drehbewegungen der einzelnen Produkte während der Verpackung und/oder Siegelung symmetrisch ausgeführt werden können, wodurch eine hohe Verpackungsqualität gewährleistet werden kann.

Vorzugsweise wird die Übergabeposition jedes Produktes zum Zeitpunkt der Übergabe des Produktes eingestellt. Dadurch erfolgt eine optimale zeitliche Abstimmung zwischen der Einstellung der Übergabeposition und der Abgabe bzw. Übernahme durch das vorgelagerte und nachgelagerte System.

Erfindungsgemäß umfasst die nachgelagerte Einrichtung eine Transporteinrichtung mit mindestens einem Transportorgan, welches ein Greifer, Vakuumsauger und/oder Haltebackenpaar ist, welches die Produkte an der Übergabeposition in einer Greifposition greift und an einem Rotationskopf angeordnet ist. Vorzugsweise umfasst die nachgelagerte Einrichtung Verarbeitungselemente, insbesondere Verpackungselemente, zur Verarbeitung und/oder Verpackung der Produkte, und die zeitliche, relative und/oder absolute Positionierungen des Transportorgans und/oder der Verarbeitungselemente, bzw. Verpackungselemente, werden basierend auf der erfassten Abmessung des Produktes eingestellt.

Die prozessbegleitende Erfassung der Produkthöhen wird damit in vorteilhafter Weise gleichfalls zur Veränderung der Relation von Falt- und Verarbeitungselementen zum Produkt genutzt. Dadurch sind weitere Prozessoptimierungen und Qualitätssteigerungen möglich, indem beispielsweise ein zeitliches Verhalten oder eine entsprechende Position von Falt- und Verarbeitungselementen basierend auf der erfassten Produktabmessung verändert werden. Folglich kann dadurch die erfasste Abmessung nicht nur zur Einstellung der Übergabeposition verwendet werden, sondern darüber hinaus zur Anpassung weiterer Verarbeitungsvorgänge an die individuellen Produktabmessungen.

Es kann sich als vorteilhaft erweisen, wenn die Fördereinrichtung mindestens ein Förderorgan umfasst, vorzugsweise ein lineares Förderorgan, insbesondere ein Förderband oder Vakuum-Förderband, oder einen Dreh- und/oder Vereinzelungsteller, und vorzugsweise konfiguriert ist, die Produkte kontinuierlich zuzuführen, insbesondere unter Bildung eines Produktstaus, wobei das Förderorgan vorzugsweise eine Auflagefläche zur Förderung der Produkte umfasst, die vorzugsweise die Förderbahn des jeweiligen Produktes bildet. Wie vorangehend beschrieben, erleichtert eine Segmentierung in einem Vereinzelungsteller bzw. eine Förderung auf einem linearen Fördererorgan, deren Auflagefläche die Förderbahn des jeweiligen Produktes definieren, die Nachverfolgbarkeit, um den optimalen Zeitpunkt berechnen zu können, zu welchem das jeweilige Produkt an die nachgelagerte Einrichtung übergeben wird. Dadurch kann gewährleistet werden, dass die Einstellung der Übergabeposition individuell auf jedes Produkt abgestimmt vorgenommen werden kann.

Es kann sich als weiter vorteilhaft erweisen, wenn die Erfassungseinrichtung einen Sensor, vorzugsweise einen Höhensensor, umfasst und/oder konfiguriert ist, eine Abmessung des Produktes senkrecht zur Förderbahn des Produktes, insbesondere eine Höhe, vorzugsweise einer Oberkante, Oberseite und/oder Oberfläche, des Produktes als Abmessung des Produktes zu erfassen. Dies erlaubt eine Erfassung der Produktabmessung mit einfachen Mitteln, beispielsweise durch Anbringung eines Höhensensors über der Förderbahn.

In einer vorteilhaften Ausgestaltung zur Einstellung der Übergabeposition umfasst die Einstelleinrichtung einen Aktor, vorzugsweise einen Servoantrieb und/oder ein Piezoelement, und ist vorzugsweise direkt oder indirekt, insbesondere mechanisch, mit der Fördereinrichtung und/oder der nachgelagerten Einrichtung gekoppelt. Dadurch kann jedes Produkt durch Anheben oder Absenken der Förderbahn in seine Soll-Übergabeposition verschoben werden. Dabei ist es vorteilhaft, wenn die Einstelleinrichtung konfiguriert ist, um die Übergabeposition zumindest teilweise durch Einstellen der Lage, insbesondere Höhenlage, der Förderbahn einzustellen, insbesondere im Wesentlichen senkrecht zur Förderbahn.

Gemäß dem erfindungsgemäßen System ist es möglich, die Einstellung der Übergabeposition des Produktes teilweise oder vollständig durch die nachgelagerte Einrichtung zu bewirken. Beispielsweise kann das Transportorgan radial zur Achse des Rotationskopfes verstellt werden, um die Produkte zum Zeitpunkt der Entnahme von der Förderbahn in optimaler Lage bezüglich und innerhalb des Transportorgans aufzunehmen. Alternativ dazu ist es auch möglich, dass die Einstelleinrichtung unabhängig von der Fördereinrichtung und der nachgelagerten Einrichtung ausgebildet ist, beispielsweise als "Produktlift", der zwischen der Förderbahn und der nachgelagerten Einrichtung angeordnet ist und jedes Produkt zur Einstellung der gewünschten Übergabeposition entsprechend positioniert, beispielsweise durch Anheben oder Absenken.

### Begriffe und Definitionen

Der Begriff kleinstückige Produkte erstreckt sich insbesondere auf Süßwaren wie Schokoladenstücke, Toffees oder Pralinen, Hart- oder Weichkaramellen wie Bonbons oder Kaubonbons, aber auch auf Brüherzeugnisse wie Brühblöcke, Brühtabletten oder Brühwürfel sowie auf Wasch- oder Spülmaschinentabs. Die kleinstückigen Produkte haben vorzugsweise eine ebene, insbesondere rechteckige Grundfläche und liegen während ihrer Förderung vorzugsweise auf dieser Grundfläche auf.

Mit der Verarbeitung von Produkten ist insbesondere die (Einzel-)Verpackung der Produkte gemeint.

Die Übergabeposition definiert den Übergabepunkt zwischen einem vorgelagerten System, welches die Produkte zum Übergabepunkt fördert und einem nachgelagerten System, welches die Produkte am Übergabepunkt vom vorgelagerten System übernimmt, beispielsweise durch individuelles Greifen und Abfördern der Produkte. Als Übergabeposition wird insbesondere die Produktlage (des Produktmittelpunkts bzw. der Produktoberseite) bzw. die Positionierung der Produktmittelachse, die entlang der Breitenrichtung des Produktes verläuft, in Bezug auf das vorgelagerte und/oder nachgelagerte System verstanden.

Als Abmessung des Produktes werden die Länge (beispielsweise die Abmessung in Förder-/Bewegungsrichtung der Produkte), Breite (beispielsweise die Abmessung senkrecht zur Förder-/Bewegungsrichtung und parallel zur Auflagefläche der Produkte) und/oder Höhe (Beispielsweise die Abmessung senkrecht zur Länge und Breite) des Produktes verstanden.

### Kurze Beschreibung der Figur

### Es zeigt:

Fig. 1 eine schematische Ansicht einer erfindungsgemäßen Vorrichtung, die zur Durchführung des erfindungsgemäßen Verfahrens ausgebildet ist, wobei Produkte in einem Produktstrom zu einer Übergabeposition gefördert werden und von einem Greifer eines Rotationskopfs gegriffen und vereinzelt werden, wobei die Höhe jedes Produktes während der Förderung von einem Sensor erfasst wird, um die Übergabeposition einzustellen.

### Detaillierte Beschreibung des bevorzugten Ausführungsbeispiels

Das in Fig. 1 dargestellte System umfasst insbesondere eine Fördereinrichtung FE, eine als Verpackungseinrichtung VE ausgebildete, der Fördereinrichtung FE nachgelagerte Einrichtung und eine als Höhensensor HS ausgebildete Erfassungseinrichtung.

Die Fördereinrichtung FE umfasst insbesondere ein als Förderband F ausgebildetes Fördererorgan, welches beispielsweise als Endlosband über Umlenkrollen R1 - R3 geführt wird. Das Förderband F umfasst ferner eine Auflagefläche, welche die Förderbahn FB der jeweiligen Produkte bildet. Die Produkte werden mit dem Förderband F in einem Produktstau PS zu einer Übergabestation ÜS gefördert, in welcher sie an die nachgelagerte Verpackungseinrichtung VE übergeben werden.

Die nachgelagerte Verpackungseinrichtung VE umfasst insbesondere einen Rotationskopf RK, der an seinem Umfang mit Greifern G bestückt ist. Diese greifen in der Übergabestation ÜS ein Produkt, welches die Vorderflanke des Produktstaus PS bildet. Das Produkt wird dadurch vereinzelt und abtransportiert, um einem weiteren Verarbeitungsprozess, insbesondere einem Verpackungsprozess, zugeführt zu werden.

Im dargestellten bevorzugten Ausführungsbeispiel ist ferner ein Aktor (nicht dargestellt) vorgesehen, der mit der Fördereinrichtung FE vorzugsweise über eine mechanische Verbindung an eine Kopplungsachse B der Fördereinrichtung FE gekoppelt ist. Der Aktor kann beispielsweise als Servoantrieb, Piezoelement, o.ä. ausgeführt sein und seine Länge basierend auf einem von einer Maschinensteuerung ausgegebenen Stellwert ändern. Dadurch kann beispielsweise eine Schwenkbewegung um eine Achse A einer Umlenkrolle R1 entlang einer Schwenkrichtung α bewirkt werden, um so eine Höhenverstellung der Förderbahn FB in der Übergabestation ÜS zu erreichen. Durch diese Höhenverstellung der Förderbahn FB kann die Einstellung der Übergabeposition jedes Produktes vorgenommen werden.

Erfindungsgemäß werden die einzelnen auf dem Förderband F liegenden Produkte durch den Höhensensor HS hinsichtlich ihrer Höhe vermessen, bevor sie in die Übergabestation ÜS gelangen. Als Höhe wird beispielsweise der Abstand der Produktoberseite senkrecht zur Auflagefläche (d.h., der Förderbahn) des jeweiligen Produktes gemessen.

Dieser für jedes Produkt ermittelte Wert wird beispielsweise über eine Maschinensteuerung ausgewertet, welche einen Stellwert für die Einstellung der Höhenverstellung der Fördereinrichtung FE berechnet und an den Aktor ausgibt. Mittels des Aktors wird die Förderbahn FB zu dem Zeitpunkt, in welchem sich das Produkt in der Übergabestation ÜS befindet, in eine auf das jeweilige Produkt abgestimmte Sollposition verschoben. Somit wird gewährleistet, dass das jeweilige Produkt in der optimalen Übergabeposition hinsichtlich seiner Produkthöhe durch die Greifer G der nachfolgenden Verpackungseinrichtung VE aufgenommen wird.

Zusammengefasst umfasst das erfindungsgemäße Funktionsprinzip zur adaptiven Produktpositionierung hinsichtlich der Produkthöhe in der bevorzugten Ausführungsform eine Produkthöhenerfassung (Höhensensor HS) und einen Aktor zur adaptiven Höhenverstellung der Fördereinrichtung FE.

Die prozessbegleitende Erfassung der Produkthöhen kann in vorteilhafter Weise gleichfalls zur Veränderung der Relation von Falt- und Verarbeitungselementen zum Produkt genutzt werden. Zu diesem Zweck wird die erfasste Abmessung des jeweiligen Produktes beispielsweise an die nachgelagerte Verpackungseinrichtung VE ausgegeben. Darauf basierend kann ein zeitliches Verhalten oder eine entsprechende Position von Falt- und Verarbeitungselementen verändert werden. Dadurch kann die erfasste Abmessung nicht nur zur Einstellung der Übergabeposition verwendet werden, sondern darüber hinaus zur individuellen Anpassung (sämtlicher) weiterer Verarbeitungsvorgänge an die individuellen Produkttoleranzen.

### Bezugszeichenliste

- A: Schwenkachse
- B: Kopplungsachse
- ES: Übergabestation
- F: Förderband (Förderorgan)
- FB: Förderbahn
- FE: Fördereinrichtung
- G: Greifer bzw. Transportorgan
- HS: Höhensensor (Erfassungseinrichtung)
- PS: Produktstrom
- R1 - R3: Umlenkrollen
- RK: Rotationskopf
- ÜS: Übergabestation
- VE: Verpackungseinrichtung

## Patentansprüche

1. Verfahren zur Zuführung und Übergabe kleinstückiger Produkte an eine nachgelagerte Einrichtung (VE), insbesondere an eine Verpackungseinrichtung (VE), und zur Verarbeitung, insbesondere Verpackung, der Produkte mit der nachgelagerten Einrichtung (VE), wobei die Produkte auf einer Förderbahn (FB) zu einer Übergabeposition gefördert werden, an welcher die Produkte an die nachgelagerte Einrichtung (VE) übergeben werden, wobei eine Abmessung jedes Produktes mittels einer Erfassungseinrichtung (HS) erfasst wird und die Übergabeposition des Produktes und/oder die nachgelagerte Einrichtung (VE) mittels einer Einstelleinrichtung auf die erfasste Abmessung des Produktes eingestellt wird, **dadurch gekennzeichnet, dass** die nachgelagerte Einrichtung (VE) eine Transporteinrichtung mit mindestens einem Transportorgan, welches ein Greifer (G), Vakuumsauger und/oder Haltebackenpaar ist, umfasst, welches die Produkte an der Übergabeposition in einer Greifposition greift und an einem Rotationskopf (RK) angeordnet ist.

2. Verfahren nach Anspruch 1, wobei die Übergabeposition zumindest teilweise durch Einstellen der Lage, insbesondere Höhenlage, der Förderbahn (FB) eingestellt wird, insbesondere im Wesentlichen senkrecht zur Förderbahn (FB).

3. Verfahren nach einem der vorangehenden Ansprüche, wobei die Übergabeposition und/oder die nachgelagerte Einrichtung (VE) zumindest teilweise durch Einstellen der Greifposition des Transportorgans eingestellt wird, wobei die Übergabeposition vorzugsweise im Wesentlichen senkrecht zur Förderbahn (FB) eingestellt wird.

4. Verfahren nach einem der vorangehenden Ansprüche, wobei die Produkte auf einer Auflagefläche mittels eines Förderorgans, vorzugsweise eines linearen Förderorgans, insbesondere eines Förderbands (F) oder Vakuum-Förderbands, oder eines Dreh- und/oder Vereinzelungstellers, zu der Übergabeposition gefördert werden, vorzugsweise kontinuierlich und/oder unter Bildung eines Produktstaus (PS), wobei die Auflagefläche vorzugsweise die Förderbahn (FB) des jeweiligen Produktes bildet.

5. Verfahren nach einem der vorangehenden Ansprüche, wobei als Abmessung des Produktes eine Abmessung jedes Produktes senkrecht zur Förderbahn (FB) des Produktes, insbesondere eine Höhe, vorzugsweise einer Oberkante, Oberseite und/oder Oberfläche, des Produktes mittels der Erfassungseinrichtung (HS), insbesondere eines Sensors, vorzugsweise eines Höhensensors (HS), insbesondere bezüglich der Förderbahn (FB), erfasst wird.

6. Verfahren nach einem der vorangehenden Ansprüche, wobei ein Korrektursignal basierend auf der erfassten Abmessung des Produktes, insbesondere einer Differenz zwischen der erfassten Abmessung und einer Soll-Abmessung des Produktes, berechnet wird und die Einstelleinrichtung, insbesondere ein Aktor, vorzugsweise ein Servoantrieb und/oder Piezoelement, zur Einstellung der Übergabeposition und/oder der nachgelagerten Einrichtung (VE) basierend auf dem Korrektursignal angesteuert wird.

7. Verfahren nach einem der vorangehenden Ansprüche, wobei die Übergabeposition jedes Produktes in Bezug auf eine Soll-Übergabeposition eines, insbesondere geometrischen, Mittelpunktes, einer, insbesondere geometrischen, Mittelachse, einer Oberkante und/oder Oberseite des Produktes eingestellt wird.

8. Verfahren nach einem der vorangehenden Ansprüche, wobei die Übergabeposition jedes Produktes zum Zeitpunkt der Übergabe des Produktes eingestellt wird.

9. Verfahren nach einem der vorangehenden Ansprüche, wobei die nachgelagerte Einrichtung (VE) Verarbeitungselemente, insbesondere Verpackungselemente, zur Verarbeitung und/oder Verpackung der Produkte umfasst, und wobei zeitliche, relative und/oder absolute Positionierungen des Transportorgans und/oder der Verarbeitungselemente, bzw. Verpackungselemente, basierend auf der erfassten Abmessung des Produktes eingestellt werden.

10. System zur Zuführung, Übergabe und Verarbeitung, insbesondere Verpackung, kleinstückiger Produkte, insbesondere zur Durchführung des Verfahrens nach einem der vorangehenden Ansprüche, umfassend:
eine Fördereinrichtung (FE) zur Förderung der Produkte auf einer Förderbahn (FB) zu einer Übergabeposition, an welcher die Produkte an eine nachgelagerte Einrichtung, insbesondere eine Verpackungseinrichtung (VE), übergeben werden;
die nachgelagerte Einrichtung (VE), insbesondere Verpackungseinrichtung (VE);
eine Erfassungseinrichtung (HS) zur Erfassung einer Abmessung jedes Produktes;
eine Einstelleinrichtung zur Einstellung der Übergabeposition der Produkte und/oder der nachgelagerten Einrichtung (VE) in Abhängigkeit eines von der Erfassungseinrichtung (HS) ausgegebenen Signals,
**dadurch gekennzeichnet, dass**
die nachgelagerte Einrichtung (VE) eine Transporteinrichtung mit mindestens einem Transportorgan, welches ein Greifer (G), Vakuumsauger und/oder Haltebackenpaar ist, umfasst, welches konfiguriert ist, um die Produkte an der Übergabeposition in einer Greifposition zu greifen und an einem Rotationskopf angeordnet ist.

11. System nach Anspruch 10, wobei die Fördereinrichtung (FE) mindestens ein Förderorgan umfasst, vorzugsweise ein lineares Förderorgan, insbesondere ein Förderband (F) oder Vakuum-Förderband, oder einen Dreh- und/oder Vereinzelungsteller, und vorzugsweise konfiguriert ist, die Produkte kontinuierlich zuzuführen, insbesondere unter Bildung eines Produktstaus (PS), wobei das Förderorgan vorzugsweise eine Auflagefläche zur Förderung der Produkte umfasst, die vorzugsweise die Förderbahn (FB) des jeweiligen Produktes bildet.

12. System nach Anspruch 10 oder 11, wobei die Erfassungseinrichtung einen Sensor, vorzugsweise einen Höhensensor (HS), umfasst und/oder konfiguriert ist, eine Abmessung des Produktes senkrecht zur Förderbahn (FB) des Produktes, insbesondere eine Höhe, vorzugsweise einer Oberkante, Oberseite und/oder Oberfläche, des Produktes als Abmessung des Produktes zu erfassen.

13. System nach einem der Ansprüche 10 bis 12, wobei die Einstelleinrichtung einen Aktor, vorzugsweise einen Servoantrieb und/oder ein Piezoelement, zur Einstellung der Übergabeposition umfasst und vorzugsweise direkt oder indirekt, insbesondere mechanisch, mit der Fördereinrichtung (FE) und/oder der nachgelagerten Einrichtung (VE) gekoppelt ist.

14. System nach einem der Ansprüche 10 bis 13, wobei die Einstelleinrichtung konfiguriert ist, um die Übergabeposition zumindest teilweise durch Einstellen der Lage, insbesondere Höhenlage, der Förderbahn (FB) einzustellen, insbesondere im Wesentlichen senkrecht zur Förderbahn (FB).

15. System nach einem der Ansprüche 10 bis 14,
wobei die nachgelagerte Einrichtung (VE) Verarbeitungselemente, insbesondere Verpackungselemente, zur Verarbeitung und/oder Verpackung der Produkte, umfasst,
wobei die Einstelleinrichtung konfiguriert ist, um die Übergabeposition zumindest teilweise durch Einstellen der Greifposition des Transportorgans einzustellen, vorzugsweise im Wesentlichen senkrecht zur Förderbahn (FB), und/oder
wobei die Einstelleinrichtung konfiguriert ist, um zeitliche, relative und/oder absolute Positionierungen des Transportorgans und/oder der Verarbeitungselemente, bzw. Verpackungselemente, basierend auf der erfassten Abmessung des Produktes einzustellen.

## Claims

1. A method for feeding and transferring small-sized products to a downstream device (VE), in particular to a packaging device (VE), and for processing, in particular packaging, the products with the downstream device (VE), wherein the products are conveyed on a conveyor path (FB) to a transfer position at which the products are transferred to the downstream device (VE), wherein a dimension of each product is detected by a detection device (HS), and the transfer position of the product and/or the downstream device (VE) is adjusted to the detected dimension of the product by means of an adjustment device, **characterized in that** the downstream device (VE) comprises a transport device with at least one transport member, which is a gripper (G), vacuum suction cup, and/or a pair of holding jaws, which grips the products at the transfer position in a gripping position and is arranged on a rotary head (RK).

2. The method according to claim 1, wherein the transfer position is set at least in part by adjusting the position, in particular the height, of the conveyor path (FB), specifically substantially perpendicular to the conveyor path (FB).

3. The method according to any one of the preceding claims, wherein the transfer position and/or the downstream device (VE) is set at least partially by adjusting the gripping position of the transport member, wherein the transfer position is preferably set substantially perpendicular to the conveyor path (FB).

4. The method according to any of the preceding claims, wherein the products are conveyed to the transfer position on a support surface by means of a conveying element, preferably a linear conveying element, in particular a conveyor belt (F) or vacuum conveyor belt, or a rotary and/or singulation turret, preferably continuously and/or while forming a product backlog (PS), wherein the support surface preferably forms the conveyor path (FB) of the respective product.

5. The method according to any one of the preceding claims, wherein the dimension of the product is a dimension of each product perpendicular to the conveyor path (FB) of the product, in particular a height, preferably of an upper edge, top surface, and/or surface of the product, as detected by the detection device (HS), in particular a sensor, preferably a height sensor (HS), in particular with respect to the conveyor path (FB).

6. The method according to any one of the preceding claims, wherein a correction signal is calculated based on the detected dimension of the product, in particular a difference between the detected dimension and a target dimension of the product, and the adjustment device, in particular an actuator, preferably a servo drive and/or piezo element, is controlled to adjust the transfer position and/or the downstream device (VE) based on the correction signal.

7. The method according to any of the preceding claims, wherein the transfer position of each product is adjusted relative to a target transfer position of a, in particular geometric, center point, a, in particular geometric, central axis, an upper edge, and/or an upper surface of the product.

8. The method according to any of the preceding claims, wherein the transfer position of each product is set at the time the product is transferred.

9. The method according to any of the preceding claims, wherein the downstream device (VE) comprises processing elements, in particular packaging elements, for processing and/or packaging the products, and wherein temporal, relative, and/or absolute positions of the transport member and/or the processing elements or packaging elements are set based on the detected dimensions of the product.

10. A system for feeding, transferring, and processing, in particular packaging, small-sized products, in particular for carrying out the method according to one of the preceding claims, comprising:
a conveyor device (FE) for conveying the products on a conveyor path (FB) to a transfer position, at which the products are transferred to a downstream device, in particular a packaging device (VE);
the downstream device (VE), in particular packaging device (VE);
a detection device (HS) for detecting a dimension of each product;
an adjustment device for adjusting the transfer position of the products and/or the downstream device (VE) in response to a signal output by the detection device (HS),
**characterized in that**
the downstream device (VE) comprises a transport device with at least one transport member, which is a gripper (G), vacuum suction cup, and/or a pair of holding jaws, which is configured to grasp the products at the transfer position in a gripping position and is arranged on a rotary head.

11. The system according to claim 10, wherein the conveying device (FE) comprises at least one conveying element, preferably a linear conveying element, in particular a conveyor belt (F) or vacuum conveyor belt, or a rotary and/or separating disc, and is preferably configured to feed the products continuously, in particular by forming a product backlog (PS), wherein the conveying element preferably comprises a support surface for conveying the products, which preferably forms the conveying path (FB) of the respective product.

12. The system according to claim 10 or 11, wherein the detection device comprises a sensor, preferably a height sensor (HS), and/or is configured to detect a dimension of the product perpendicular to the conveying path (FB) of the product, in particular a height, preferably of an upper edge, upper side, and/or surface of the product, as a dimension of the product.

13. The system according to any of claims 10 to 12, wherein the adjustment device comprises an actuator, preferably a servo drive and/or a piezoelectric element, for adjusting the transfer position and is coupled, preferably directly or indirectly, in particular mechanically, to the conveyor device (FE) and/or the downstream device (VE).

14. The system according to any of claims 10 to 13, wherein the adjustment device is configured to adjust the transfer position at least partially by adjusting the position, in particular the height, of the conveyor path (FB), in particular substantially perpendicular to the conveyor path (FB).

15. The system according to any of claims 10 to 14,
wherein the downstream device (VE) comprises processing elements, in particular packaging elements, for processing and/or packaging the products,
wherein the adjustment device is configured to set the transfer position at least partially by adjusting the gripping position of the transport member, preferably substantially perpendicular to the conveyor path (FB), and/or
wherein the adjustment device is configured to adjust the temporal, relative, and/or absolute positioning of the transport member and/or the processing elements or packaging elements based on the detected dimensions of the product.

## Revendications

1. Procédé d'alimentation et de transfert de produits de petite taille vers un dispositif en aval (VE), en particulier vers un dispositif d'emballage (VE), et de traitement, en particulier d'emballage, des produits avec le dispositif en aval (VE), dans lequel les produits sont convoyés sur un convoyeur (FB) jusqu'à une position de transfert où les produits sont transférés au dispositif en aval (VE), dans lequel une dimension de chaque produit est détectée au moyen d'un dispositif de détection (HS) et la position de transfert du produit et/ou du dispositif en aval (VE) est réglée sur la dimension détectée du produit au moyen d'un dispositif de réglage, **caractérisé en ce que** le dispositif en aval (VE) comprend un dispositif de transport avec au moins un organe de transport, qui est une pince (G), une ventouse à vide et/ou une paire de mâchoires de maintien, qui saisit les produits à la position de transfert dans une position de saisie et est agencé sur une tête rotative (RK).

2. Procédé selon la revendication 1, dans lequel la position de transfert est réglée au moins partiellement en réglant la disposition, en particulier la disposition en hauteur, du convoyeur (FB), en particulier de manière substantiellement perpendiculaire au convoyeur (FB).

3. Procédé selon l'une des revendications précédentes, dans lequel la position de transfert et/ou le dispositif en aval (VE) sont réglés au moins partiellement en réglant la position de saisie de l'organe de transport, dans lequel la position de transfert est de préférence réglée de manière substantiellement perpendiculaire au convoyeur (FB).

4. Procédé selon l'une des revendications précédentes, dans lequel les produits sont transportés sur une surface de support jusqu'à la position de transfert au moyen d'un organe de convoyage, de préférence un organe de convoyage linéaire, en particulier une bande transporteuse (F) ou une bande transporteuse sous vide, ou encore une plaque rotative et/ou de séparation, de préférence de manière continue et/ou en formant une accumulation de produits (PS), dans lequel la surface de support forme de préférence le convoyeur (FB) du produit respectif.

5. Procédé selon l'une des revendications précédentes, dans lequel la dimension du produit est détectée comme une dimension de chaque produit perpendiculairement au convoyeur (FB) du produit, en particulier une hauteur, de préférence d'un bord supérieur, d'un côté supérieur et/ou d'une surface supérieure du produit, au moyen du dispositif de détection (HS), en particulier un capteur, de préférence un capteur de hauteur (HS), en particulier par rapport au convoyeur (FB).

6. Procédé selon l'une des revendications précédentes, dans lequel un signal de correction est calculé sur la base de la dimension détectée du produit, en particulier sur la base d'une différence entre la dimension détectée et une dimension cible du produit, et le dispositif de réglage, qui est en particulier un actionneur, de préférence un servomoteur et/ou un élément piézoélectrique, est commandé pour régler la position de transfert et/ou le dispositif en aval (VE) sur la base du signal de correction.

7. Procédé selon l'une des revendications précédentes, dans lequel la position de transfert de chaque produit est réglée par rapport à une position de transfert cible d'un point central, en particulier d'un point central géométrique, d'un axe central, en particulier d'un axe central géométrique, d'un bord supérieur et/ou d'un côté supérieur du produit.

8. Procédé selon l'une des revendications précédentes, dans lequel la position de transfert de chaque produit est réglée au moment du transfert du produit.

9. Procédé selon l'une des revendications précédentes, dans lequel le dispositif en aval (VE) comprend des éléments de traitement, en particulier des éléments d'emballage, pour le traitement et/ou l'emballage des produits, et dans lequel les positionnements temporels, relatifs et/ou absolus de l'organe de transport et/ou des éléments de traitement ou des éléments d'emballage sont réglés sur la base de la dimension détectée du produit.

10. Système d'alimentation, de transfert et de traitement, en particulier d'emballage, de produits de petite taille, en particulier pour la mise en œuvre du procédé selon l'une des revendications précédentes, comprenant :
un dispositif de convoyage (FE) pour convoyer les produits sur un convoyeur (FB) vers une position de transfert où les produits sont transférés vers un dispositif en aval, en particulier un dispositif d'emballage (VE) ;
le dispositif en aval (VE), en particulier un dispositif d'emballage (VE) ;
un dispositif de détection (HS) pour détecter une dimension de chaque produit ;
un dispositif de réglage pour régler la position de transfert des produits et/ou du dispositif en aval (VE) en fonction d'un signal émis par le dispositif de détection (HS),
**caractérisé en ce que**
le dispositif en aval (VE) comprend un dispositif de transport avec au moins un organe de transport, qui est une pince (G), une ventouse à vide et/ou une paire de mâchoires de maintien, configuré pour saisir les produits à la position de transfert dans une position de saisie et agencé sur une tête rotative.

11. Système selon la revendication 10, dans lequel le dispositif de convoyage (FE) comprend au moins un organe de convoyage, de préférence un organe de convoyage linéaire, en particulier une bande transporteuse (F) ou une bande transporteuse sous vide, ou encore une plaque rotative et/ou de séparation, et est de préférence configuré pour alimenter les produits en continu, en particulier en formant une accumulation de produits (PS), dans lequel l'organe de convoyage comprend de préférence une surface de support pour le convoyage des produits, qui forme de préférence le convoyeur (FB) du produit respectif.

12. Système selon la revendication 10 ou 11, dans lequel le dispositif de détection comprend un capteur, de préférence un capteur de hauteur (HS), et/ou est configuré pour détecter une dimension du produit perpendiculairement au chemin du convoyeur (FB) du produit, en particulier une hauteur, de préférence d'un bord supérieur, d'un côté supérieur et/ou d'une surface supérieure du produit, comme dimension du produit.

13. Système selon l'une des revendications 10 à 12, dans lequel le dispositif de réglage comprend un actionneur, de préférence un servomoteur et/ou un élément piézoélectrique, pour régler la position de transfert, et est de préférence couplé directement ou indirectement, en particulier mécaniquement, au dispositif de convoyage (FE) et/ou au dispositif en aval (VE).

14. Système selon l'une des revendications 10 à 13, dans lequel le dispositif de réglage est configuré pour régler la position de transfert au moins partiellement en réglant la disposition, en particulier la disposition en hauteur, du convoyeur (FB), en particulier de manière substantiellement perpendiculaire au convoyeur (FB).

15. Système selon l'une des revendications 10 à 14,
dans lequel le dispositif en aval (VE) comprend des éléments de traitement, en particulier des éléments d'emballage, pour le traitement et/ou l'emballage des produits,
dans lequel le dispositif de réglage est configuré pour régler la position de transfert au moins partiellement en réglant la position de saisie de l'organe de transport, de préférence de manière substantiellement perpendiculaire au convoyeur (FB), et/ou
dans lequel le dispositif de réglage est configuré pour régler les positionnements temporels, relatifs et/ou absolus de l'organe de transport et/ou des éléments de traitement, tels que des éléments d'emballage, sur la base de la dimension détectée du produit.
